# EUROPÄISCHE PATENTSCHRIFT

(11) **EP 1 082 709 B1**
(45) Veröffentlichungstag und Bekanntmachung des Hinweises auf die Patenterteilung: **13.11.2002**
(21) Anmeldenummer: 99923304.2
(22) Anmeldetag: 04.06.1999
(51) Int. Cl.: G07C 15/00, G07F 17/32

(54) **WETTSYSTEM FÜR ZAHLENWETTEN**
BETTING SYSTEM FOR BETTING ON NUMBERS
SYSTEME DE LOTERIE

(30) Priorität: 04.06.1998 AT 37398 U
(43) Veröffentlichungstag der Anmeldung: 14.03.2001
(73) Patentinhaber: Grubmüller, Walter, 1030 Wien (AT)
(72) Erfinder: Grubmüller, Walter, 1030 Wien (AT)
(74) Vertreter: Weinzinger, Arnulf, Dipl.-Ing.
(86) Internationale Anmeldenummer: AT9900144
(87) Internationale Veröffentlichungsnummer: WO99063493

(56) Entgegenhaltungen:
- EP-A- 0 625 760
- EP-A- 0 843 289
- WO-A-94/13374
- WO-A-95/10098
- WO-A-97/49470
- DE-A- 3 736 770
- DE-A- 19 502 613
- GB-A- 2 148 135
- US-A- 4 842 278

## Beschreibung

Die Erfindung betrifft ein Wettsystem für Zahlenwetten, gemäß dem Oberbegriff von Anspruch 1.

Beispielsweise aus der US 4 108 361 A, der US 4 494 197 A oder der JP 2-281 370 A ist die Verwendung von Rechnern für die Annahme von Wetten bzw. für die Ausgabe von Tickets bei der Wettannahme im Prinzip bekannt. Bei den Wetten handelt es sich dabei insbesondere um Sportwetten, und zum Abschluss der Wetten werden beispielsweise Daten betreffend Rennen oder Spiel sowie Wetteinsätze eingegeben; die nach der Wettenannahme ausgegebenen Tickets weisen entsprechende Daten sowie in der Regel auch eine bestimmte Ticket-Nummer auf. Ein eventueller Gewinn ergibt sich aufgrund des Ergebnisses des jeweiligen Sportereignisses, das zu vorgegebenen Zeiten stattfindet.

Andererseits gibt es Zahlenwetten, zumeist in Form von Lotto-Wetten, bei denen die jeweiligen Gewinnzahlen zu bestimmten Zeiten gezogen werden. Beim Lotto ist es hierbei üblich, einmal oder zweimal pro Woche eine Ziehung vorzunehmen, wobei zur Ziehung mechanische Ziehungseinrichtungen verwendet werden. Vergleichbare Zahlenwettsysteme sind in der WO 95/10098 A, der US 5 239 165 A, der US 4 157 829 A oder aber der GB 2 287 342 A geoffenbart.

Ziehungen erfolgen bisher - ebenso wie die vorstehenden Sportereignisse - in relativ großen Zeitabständen, so dass diese Form von Wetten als nicht sehr anregend empfunden wird, da bei Vorliegen der Ergebnisse kein direkter Bezug zur Wette mehr besteht. Auch soll für ein interessantes Spiel beim Wetten von Zahlen ein in einem bestimmten Rahmen frei wählbarer Wetteinsatz in einem festen Verhältnis zum möglichen Gewinn - je nach Typ der Wette - stehen; demgegenüber ist beim herkömmlichen Lotto der Gewinn abhängig von der Gesamtsumme der Einsätze aller Spielteilnehmer, wobei der Wetteinsatz pro Spiel fest vorgegeben ist.

Um im Fall von Zahlenwetten die Häufigkeit der Ziehungen zu steigern, wurde in der DE 195 02 613 A ein Wettsystem vorgeschlagen, das als nächstkommender Stand der Technik angesehen wird, und das zur Annahme von Zahlenwetten beispielsweise einen Rechner vorschlägt, wobei weiters ein Ziehungs-Rechner als Teil eines zentralen Rechnersystems vorgesehen ist; der Ziehungs-Rechner dient zur Ziehung von Gewinnzahlen, wobei ihm ein Zufallsgenerator zur Bildung von Zufallszahlen zugeordnet ist, die zur Festlegung der Gewinnzahlen herangezogen werden. Anstatt von Zahlen können auch andere Symbole, wie Kirschen, Asse, Kronen, als mögliche Gewinnsymbole gewettet werden.

Die DE 37 36 770 A offenbart eine Glücksspielvorrichtung mit einer Zentralstation zur Gewinnzahlenermittlung und mit angeschlossenen Teilnahmestationen mit Eingabevorrichtungen sowie mit einem Zufallsgenerator in der Zentralstation, um Gewinnzahlen zu erzeugen, wobei überdies die Gewinnzahlen vergangener Spiele abrufbar sind.

Auch beim Spielsystem gemäß EP 625 760 A ist eine Speicherung vergangener Spiele vorgesehen, im Übrigen aber das Spielen für jeweils einen Ziehungsvorgang.

Es ist nun Aufgabe der Erfindung, ein Wettsystem zu schaffen, bei dem nicht nur kurze Ziehungsintervalle für die Zahlenwetten, sondern überdies in Verbindung damit anregende Wetten auch über mehrere Ziehungen hinweg ermöglicht werden. Gedacht wäre hierbei beispielsweise an Ziehungsintervalle von 5, 10 oder 15 Minuten, wobei Kombinationswetten über drei, vier oder zwölf Ziehungen hinweg möglich sein sollen und die Ziehungen insgesamt zeitlich so nahe beim Abschluss der Wette liegen, dass ein anregendes, spannendes Spiel ermöglicht wird.

Zur Lösung dieser Aufgabe sieht die Erfindung ein Wettsystem wie in Anspruch 1 definiert vor. Vorteilhafte Ausgestaltungen sind in den abhängigen Ansprüchen angegeben.

Beim vorliegenden Wettsystem können in außerordentlich kurzen Zeitintervallen nacheinander, beispielsweise alle 5 Minuten, 10 Minuten oder 15 Minuten, Ziehungen durchgeführt werden, wobei anregende, spannende Zahlenwetten über mehrere Ziehungen hinweg ermöglicht werden, da eine Ziehung praktisch unmittelbar auf den Abschluss einer Zahlenwette folgen kann. Der dem Ziehungs-Rechner zugeordnete Zufallsgenerator generiert laufend Zufallszahlen und stellt sie dem Rechnersystem zur Verfügung. Zu gegebenen Zeiten, nämlich zu den Ziehungs-Zeiten, also beispielsweise alle 5 Minuten, werden getaktet mit einer bestimmten Taktfrequenz, aus der vom Zufallsgenerator abgegebenen Reihe von Zufallszahlen die Gewinnzahlen "gezogen", wobei selbstverständlich eine Komparatoreinheit vorgesehen ist, um während einer Ziehung die bereits entnommenen Gewinnzahlen mit den jeweils neu entnommenen Gewinnzahlen zu vergleichen, um auszuschließen, dass (bei dieser Ziehung) ein und dieselbe Zahl ein zweites Mal als Gewinnzahl "gezogen" wird. Weiters können nicht zugelassene Zahlen ausgeschieden werden, etwa wenn nur Zahlen von 1 bis 49 ("6 aus 49") gewettet werden können. Dadurch, dass das zentrale Rechnersystem wenigstens einen zentralen Wettdaten-Speicher sowie wenigstens einen Wettdaten-Verwaltungsrechner enthält, wird sichergestellt, dass für alle Wetten eine zentrale Ziehung elektronisch durchgeführt wird, und dass die Wetten einer einheitlichen Behandlung bei der Annahme und bei der Gewinnauswertung unterzogen werden.

An sich kann der Zufallsgenerator in für andere Anwendungen bereits bekannter Weise mit einem Programm realisiert werden; Untersuchungen haben jedoch gezeigt, dass derartige Zufallsgeneratoren mitunter Tendenzen zu bestimmten Zahlen zeigen können. Demgemäß hat es sich als besonders vorteilhaft erwiesen, wenn der Zufallsgenerator ein mit dem Ziehungs-Rechner verbundener gesonderter Schaltkreis ist. Ein derartiger Hardware-Zufallsgenerator kann beispielsweise an eine serielle Schnittstelle des Ziehungs-Rechners angeschlossen sein.

Für die Erzeugung von Zufallszahlen kann der Schaltkreis des Zufallsgenerators eine Diode oder einen Widerstand enthalten, deren bzw. dessen Rauschen verstärkt und einem Impulsformer zugeführt wird. Der Impulsformer kann dabei beispielsweise durch einen Differenzverstärker bzw. Komparator oder aber einen Schmitt-Trigger gebildet sein, und er gibt bei Vorliegen eines bestimmten Pegels im vom Rauschen hergeleiteten Eingangssignal einen Impuls vorgegebener Amplitude ab. Die so erhaltenen Impulse sind zufällig, auch was ihre Länge anlangt, und bei Abtastung mit einer entsprechenden Frequenz, beispielsweise durch Takten mit einer entsprechend hohen Taktfrequenz an einem UND-Gatter, ergeben sich z.B. binär kodierte Zahlen, aus denen die Gewinnzahlen "gezogen" werden können. Dabei ist es denkbar, immer zwei Ziffern für eine Zahl zu nehmen, z.B. von 01 bis 49, wobei für die erste Stelle (die Zehner-Stelle) nur die Ziffern 0 bis 4 zugelassen werden (die Ziffern 5 bis 9 können hier gegebenenfalls auch in die Ziffern 0 bis 4 umgesetzt werden).

Es sei hier erwähnt, dass an sich Zufallsgeneratoren bekannt sind, die auf Basis von Rauschen arbeiten, vgl. z.B. DE 29 45 580 A, GB 2 309 392 A oder EP 843 289 A, jedoch handelt es sich hierbei um von Zahlenwettsystemen unterschiedliche Anwendungen.

Um an verschiedenen Orten Wetten zu ermöglichen, können mehrere lokale Annahme-Rechnersysteme mit dem zentralen Rechnersystem, z.B. über Kommunikationsleitungen, verbunden sein. Zur Verbindung der lokalen Annahme-Rechnersysteme mit dem zentralen Rechnersystem können beispielsweise Standleitungen in an sich herkömmlicher Weise dienen.

Mit dem vorliegenden Wettsystem können wie erwähnt bestimmte Zahlen über mehrere Ziehungen hinweg in Kombination gewettet werden; beispielsweise kann gewettet werden, dass eine Zahl bei den nächsten vier Ziehungen zweimal vorkommt (wobei dann, wenn die gewettete Zahl bei allen vier Ziehungen gezogen werden sollte, insgesamt sechs "Paare" vorliegen, d.h. sechsmal gewonnen wird). Dabei ist es auch denkbar, nicht nur jeweils eine Zahl über mehrere Ziehungen hinweg zu wetten, sondern jeweils mehrere Zahlen, also eine Zahlenkombination, und demgemäß ist das zentrale Rechnersystem in vorteilhafter Weise für Wetten von Zahlenkombinationen über mehrere Ziehungen in Kombination eingerichtet. Die möglichen Kombinationswetten werden dabei bevorzugt fest vorgegeben, und sie können vergleichbar bekannten Kombinationswetten sein, wie sie derzeit bereits bezogen auf ein Ereignis (etwa dem Einlauf eines Pferderennens) bekannt sind.

Um die Gewinnauswertung möglichst einfach zu halten, sind im Wettdaten-Speicher Gewinnergebnisse für bestimmte, vorgegebene Kombinationswetten für Einzel- und/oder Mehrfachziehungen gespeichert. Hierbei "sieht" im Fall einer Gewinnauswertung der Wettdaten-Verwaltungsrechner bei den gespeicherten Wettergebnissen nach, um so die einzelnen Übereinstimmungen festzustellen, und sodann wird anhand der z.B. in Tabellen gespeicherten Gewinnergebnisse der jeweilige Gesamtgewinn ermittelt. Für eine etwaige Gewinnermittlung bei einem zu überprüfenden Ticket vergleicht der Wettdaten-Verwaltungsrechner die eingelesenen Ticket-Wettdaten mit den im Wettdaten-Speicher gespeicherten Gewinnzahlen der fraglichen Ziehungen, und bei zumindest teilweiser Übereinstimmung ermittelt er den erzielten Gewinn aufgrund der gespeicherten Informationen. Hierbei wird somit nur für das jeweils präsentierte Wettticket - also bloß auf Anfrage - eine Gewinnermittlung anhand der vom Ticket eingelesenen Wettdaten durchgeführt, wobei diese Ticket-Wettdaten mit den gespeicherten Gewinnzahlen-Daten verglichen werden, wobei je nach Übereinstimmung bzw. Anzahl der Übereinstimmungen der mit der dem Ticket zugrundeliegenden Wette erzielte Gewinn fest gestellt und mitgeteilt wird. Das Ticket kann dabei an einer Kassastelle im Bereich einer Wetten-Annahmestelle präsentiert werden, wo dann auch sogleich der Gewinn ausgezahlt oder aber als Einsatz für nachfolgende Wetten herangezogen werden kann.

Zur Wettenannahme können beispielsweise Wettdaten händisch über eine Tastatur eingegeben werden, oder es kann ein vorgedruckter, ausgefüllter Wettschein präsentiert werden, der maschinell eingelesen wird, wobei bei Annahme der Wette durch den Betreiber und bei Bestätigung durch den Wettenden ein Ticket ausgedruckt wird. Zur etwaigen Annahme der Wette kann eine Vorab-Prüfung im Hinblick auf fehlerhafte Wettangaben durchgeführt werden, etwa, wenn nur eine bestimmte Anzahl von Zahlen gewettet werden kann, wenn nur bestimmte Kombinationswetten möglich sind, oder wenn nur eine vorgegebene maximale Anzahl (z.B. zwölf) von Ziehungen, für die im Vorhinein Zahlen gewettet werden können, möglich ist. Demgemäß enthält das vorliegende Wettsystem in vorteilhafter Weise eine entsprechende Überprüfungseinrichtung für die Parameter der gewünschten Wetten bzw. eine Prüfeinheit für die Annahme von Wetten, deren Wetteinsatz oder maximal mögliche Gewinnauszahlung unter einem vorgegebenen Höchstbetrag liegt, bzw. für die Annahme von Wetten mit einer maximalen Gesamt-Gewinnzahlung für alle Wetten pro Ziehung unter einem vorgegebenen Maximalbetrag bildet. Bei derartigen Wett-Limits wird entsprechend auch der Wetteinsatz niedrig gehalten.

Dem Ziehungs-Rechner ist bevorzugt ein Prüfmodul zur Überwachung der ordnungsgemäßen Funktion des Zufallsgenerators zugeordnet, wobei im Fall einer Störung, z.B. einer unterbrochenen Verbindung zwischen dem Zufallsgenerator und dem Ziehungs-Rechner, die Annahme von Wetten generell gesperrt wird.

In entsprechender Weise wird im Fall von mehreren Annahme-Rechnern, wenn eine Verbindungsstörung zwischen einem Annahme-Rechner und dem zentralen Rechnersystem auftritt, der zugehörige Annahme-Rechner für die Annahme von Wetten gesperrt.

Für die Gewinnermittlung kann der Wettdaten-Verwaltungsrechner eindeutige Nummern für die angenommenen Wetten vergeben bzw. zuordnen. Gegebenenfalls können die eindeutigen Nummern auch mit bestimmten Personen zugeordneten Daten verknüpft sein, wobei dann auch eine automatische Gewinnermittlung und Gutschrift eines etwaigen Gewinns für die zugehörigen Personen denkbar wäre.

Die Erfindung wird nachstehend anhand von in der Zeichnung veranschaulichten Ausführungsbeispielen, auf die sie jedoch nicht beschränkt sein soll, noch weiter erläutert.

Es zeigen:
Fig.1 ein Schema des vorliegenden Wettsystems unter Veranschaulichung des Datentransfers;
Fig.2 ein Schema, ähnlich einem Block-Schaltbild, des Rechnersystems an einer Annahmestelle des Wettsystems;
Fig.3 ein Schema des zentralen Rechnersystems;
Fig.4 schematisch in einem Block-Schaltbild einen dem Ziehungsrechner gemäß Fig.3 zugeordneten Zufallsgenerator;
Fig.5 in einem Ablaufdiagramm den Vorgang bei der Annahme einer Wette und dem Ausdruck eines Wetttickets;
Fig.6 in einem Ablaufdiagramm den Vorgang bei einer Ziehung und Gewinnermittlung; und
Fig.7 in einem Teil-Ablaufdiagramm die Vorgangsweise bei Vorsehen eines sog. "Shop-Limits".

Gemäß dem Schema von Fig.1 ist eine Anzahl von Annahmestellen 1, im Einzelnen mit 1.1, 1.2, 1.3....1.n bezeichnet, die an verschiedenen Orten vorliegen können, mit einem zentralen Rechnersystem 2 vernetzt, wobei beispielsweise in herkömmlicher Weise Standleitungen, aber auch andere Kommunikationsverbindungen, wie z.B. Internet, Satellitenverbindungen etc., verwendet werden können. In den einzelnen Annahmestellen 1 kann eine manuelle und/oder automatische Annahme von Zahlenwetten vorgesehen sein, wobei die Zahlenwetten beispielsweise mit Hilfe von vorgedruckten, ausgefüllten Wettscheinen, wie an sich bekannt, präsentiert werden. Diese Wetten werden unter Rückfrage im zentralen Rechnersystem 2 überprüft und gegebenenfalls angenommen, wobei dann ein Ticket ausgedruckt werden kann, das eine eindeutige Nummer, etwa mittels eines Strichcodes, aufweist, und das die erforderlichen Wettdaten enthält. Nach erfolgter Ziehung kann dieses Ticket vom Wettenden wiederum präsentiert werden, wobei dann eine Überprüfung auf einen möglichen Gewinn anhand der im zentralen Rechnersystem gespeicherten gezogenen Gewinnzahlen erfolgt; im Fall eines Gewinns kann dann sofort an der Annahmestelle 1 der erzielte Gewinn ausgezahlt werden. Es ist aber auch möglich, diesen Gewinn zur Gänze oder zum Teil für nachfolgende Zahlenwetten zu verwenden.

In Fig.2 ist mehr im Detail der Aufbau einer solchen Annahmestelle 1 veranschaulicht, wobei beispielsweise ein oder mehrere Selbstbedienungs-Terminals 3 (im Detail mit 3.1, 3.2, 3.3...3.n bezeichnet) in Parallelschaltung vorgesehen sind, bei denen eine Person, die den Abschluß einer Zahlenwette wünscht, ausgefüllte Wettscheine präsentiert; diese Wettscheine werden insbesondere automatisch eingelesen, wozu herkömmliche, nicht näher veranschaulichte Lesegeräte oder Scannereinrichtungen vorhanden sind, und es wird der jeweilige Wetteinsatz, der beispielsweise bereits auf dem Wettschein angegeben ist, in Form von Geldscheinen oder Münzen am Selbstbedienungs-Terminal 3 eingeschoben. Diese Selbstbedienungs-Terminals 3 treten über eine WAN- Telekommunikationsverbindung mit dem zentralen Rechnersystem (2 in Fig.1) mit Hilfe eines hierfür zuständigen, gesonderten Kommunikationsrechners oder Transfercomputers 4 in Verbindung, so daß das zentrale Rechnersystem 2 die erforderlichen Überprüfungen, vor allem hinsichtlich eines Wettlimits, vornehmen sowie auch eine eindeutige, zentrale Ticket-Nummer zuordnen und den Ausdruck des Wettickets freigeben kann.

Zusätzlich ist im lokalen Netz (LAN) der Annahmestelle 1 wenigstens ein Kassencomputer 5 vorhanden (selbstverständlich können auch mehrere Kassencomputer vorgesehen sein), wo von einer Bedienungsperson Wetten entgegengenommen werden. Die Wettdaten werden hier beispielsweise über eine Tastatur eingegeben, es kann jedoch auch eine Leseeinheit zum Einlesen von bereits ausgefüllten Wettscheinen vorhanden sein, und das Geld für den Wetteinsatz wird hier von der Bedienungsperson direkt entgegengenommen.

Sodann sind im lokalen Netz zwei Display-Computer 6,7 vorgesehen, die je einen Datenprojektor 8 bzw. 9 ansteuern; dabei zeigt der eine Datenprojektor 8 immer die momentane Ziehung an, wogegen der andere Datenprojektor 9 die Ergebnisse der vorhergehenden. Ziehungen zu Informationszwecken anzeigt; im übrigen kann in Pausenzeiten oder aber auch während der Ziehung eine Animation laufen, etwa in der Art, daß auf dem Bildschirm graphisch ein Ziehungsvorgang mit Kugeln oder dergl. symbolisch veranschaulicht wird, wobei in den Kugeln Zahlen "enthalten" sind, die schließlich unter "Öffnen" der Kugeln angezeigt werden. Selbstverständlich erfolgt dabei diese Animation aufgrund einer zentralen Ziehung, die für alle Annahmestellen 1.1 bis 1.n gemäß Fig.1 gemeinsam gültig ist, und die im zentralen Rechnersystem 2 durchgeführt wird, wie nachstehend noch näher erläutert wird. Dabei ist es auch denkbar, die Animation zentral im Rechnersystem 2 zu generieren und z.B. über Satelliten-Videoübertragungskanäle zu den Annahmestellen zu übertragen.

Fig.3 veranschaulicht schematisch das zentrale Rechnersystem 2, das über das WAN-Netzwerk mit den Annahmestellen 1.1 bis 1.n vernetzt ist, und das als ein wesentliches Element einen Ziehungs-Rechner 10 enthält. Diesem Ziehungs-Rechner 10 ist ein Zufallsgenerator 11 zugeordnet, der als Hardware-Komponente ausgeführt und beispielsweise mit einer seriellen Schnittstelle des Ziehungs-Rechners 10 verbunden ist. Dieser Zufallsgenerator 11, der nachstehend noch näher anhand der Fig.4 veranschaulicht werden soll, generiert laufend Bits auf zufälliger Basis, die vom Ziehungs-Rechner 10 als Zufallszahlen umgesetzt werden, und aus denen zum Zeitpunkt der jeweiligen Ziehung zeitgesteuert die Gewinnzahlen "gezogen" werden. Beispielsweise können beim vorliegenden Wettsystem Zahlen zwischen 1 und 49 gewettet werden, und pro Ziehung werden sechs Gewinnzahlen gezogen, d.h. es handelt sich um ein Zahlenwettsystem "6 aus 49".

Im lokalen Netz kommuniziert sodann zumindest ein Wettdaten-Verwaltungsrechner 12 mit dem Ziehungs-Rechner 10 sowie mit einem zentralen Wettdaten-Speicher 13 und ferner wiederum über einen Kommunikationsrechner 14 und das WAN-Netz mit den einzelnen Annahmestellen 1.

Selbstverständlich ist es auch denkbar, bei entsprechend groß angelegten Wettsystemen auch mehrere Verwaltungsrechner 12 parallel in das System-Netzwerk einzubinden, ebenso wie es auch denkbar ist, mehrere zentrale Speicher 13 parallel zu schalten, um so die Kapazität zu erhöhen.

Der Verwaltungsrechner 12 führt in Verbindung mit den jeweiligen Annahmestellen 1 die einzelnen, nachstehend anhand der Fig.5 noch näher erläuterten Schritte bei der Annahme und Überprüfung von Wetten ebenso wie bei der Ziehung und sodann bei der Gewinnauswertung durch. Das vorliegende System ist dabei in vorteilhafter Weise derart konzipiert, daß der Verwaltungsrechner 12 immer auf Anfrage der einzelnen Annahmestellen 1 aktiv wird, um eine angebotene Wette auf Richtigkeit der Parameter und auf Gültigkeit im Hinblick auf vorgegebene Wettlimits zu überprüfen, und um im Fall der Annahme der Wette eine eindeutige Ticketnummer zentral zu vergeben; oder um im Fall der Präsentation eines Wettickets nach einer Ziehung zu überprüfen, ob und welche Zahlen richtig gewettet wurden, d.h. ob und wie viele Übereinstimmungen mit gezogenen Zahlen vorliegen, und wie hoch für das jeweilige Ticket im Gewinnfall der auszuzahlende Gewinn ist. In diesem Zusammenhang greift der Verwaltungsrechner 12 auch immer auf den zentralen Speicher 13 zu, wo die einzelnen Gewinn- oder Ziehungszahlen ebenso wie Daten im Zusammenhang mit der Berechnung von Gewinnen gespeichert sind. Das vorliegende Wettsystem basiert dabei insbesondere darauf, daß für jede Wette ein an sich beliebiger Einsatz möglich ist, so lang nur der maximal mögliche Gewinn für diese Wette unter einem vorgegebenen Limit bleibt, und so lange für die gewetteten Zahlen, und zwar insbesondere auch für jede dieser Zahlen für sich genommen, bei Zusammenzählen aller möglichen Gewinnauszahlungen, also bei Berücksichtigung aller bereits für eine Ziehung akzeptierten Wetten, ein maximales Gewinnlimit nicht überschritten wird. Dies kann beispielsweise dazu führen, daß dann, wenn etwa die Zahlen 3;13;33;43 gewettet werden sollen, eine dieser Zahlen, z.B. 13, nicht mehr akzeptiert werden kann, weil für die Ziehung(en), für die diese Zahlen gewettet werden, bereits die Zahl 13 so oft gewettet wurde, daß im Fall einer Ziehung dieser Zahl 13, eventuell in Kombination mit anderen Zahlen, ein maximales absolutes Gewinnlimit des Systems - für das eine Bankgarantie gegeben sein kann -überschritten würde. Bei diesem absoluten Limit kann es sich beispielsweise um eine Summe von 20 Millionen Schilling handeln.

Der Zufallsgenerator 11 erzeugt wie erwähnt laufend und in zufälliger Weise Bits bzw. Zahlen, und dieser Reihe von Zahlen entnimmt der Ziehungsrechner 10 zum Zeitpunkt einer Ziehung zeitgesteuert die jeweilige Zahl als gezogene Gewinnzahl. Dabei werden selbstverständlich, wenn mehrere (etwa sechs) Zahlen aus einer Anzahl von insgesamt möglichen Zahlen (z.B.49 Zahlen) gezogen werden, die gezogenen Zahlen dahingehend überprüft, ob sie nicht bereits vorangehend während ein und derselben Ziehung gezogen wurden, da (sechs) verschiedene Zahlen (im genannten Beispiel "6 aus 49") gezogen werden müssen.

Die Ziehungen können dabei problemlos in außerordentlich kurzen Zeitintervallen aufeinander folgen, z.B. alle fünf Minuten, so daß es möglich ist, unmittelbar nach Abschluß einer Wette auf das Ziehungsergebnis zu warten, was wegen dieser zeitlichen Nähe mit einer hohen Spannung verknüpft ist. Insbesondere ist es wegen der möglichen kurzen Ziehungsintervalle auch möglich, Zahlenwetten über mehrere Ziehungen kombiniert abzuschließen, etwa in der Weise, daß eine oder zwei Zahlen während drei aufeinanderfolgender Ziehungen gezogen werden. Beispielsweise kann eine Zahl auf "Trebles" (eine Dreier-Kombination) über vier Ziehungen gewettet werden, wobei dann für einen Gewinn zumindest drei Ziehungen die gewettete Zahl enthalten müssen. Sofern bei allen vier Ziehungen die gewettete Zahl gezogen wird, liegen vier Gewinn-Dreier-Kombinationen vor. Wenn nun davon ausgegangen wird, daß eine Zahl, wenn sie gezogen wird, einen Gewinn in Höhe des 7-fachen Wetteinsatzes bringt, somit eine Zahl, auf "Trebles" gewettet, 7x7x7 = 343 mal den Wetteinsatz bringt, so wird im genannten Beispiel als Gewinn somit der 4 x 343 = 1.372 -fache Wetteinsatz ausgezahlt. Wenn hingegen die selbe Zahl auf eine Vierer-Kombination ("Four-Fold") gewettet wird, und sie wird tatsächlich in den vier Ziehungen viermal gezogen, so bringt diese Wette einen Gewinn in Höhe des 7x7x7x7 = 2.401 - fachen Wetteinsatzes.

Selbstverständlich können jedoch auch mehrere Zahlen in Kombination miteinander für eine einzelne Ziehung gewettet werden, wie z.B. Doubles (Zweier-Kombinationen), Trebles, Four-Folds oder Five-Folds (Fünfer-Kombinationen). Die Gewinnauszahlungen können beispielsweise wie folgt ausgelegt sein:
1 Zahl : 6-facher Einsatz+Einsatz
2 Zahlen: 50-facher Einsatz+Einsatz
3 Zahlen: 550-facher Einsatz+Einsatz
4 Zahlen: 7000-facher Einsatz+Einsatz
5 Zahlen: 100000-facher Einsatz+Einsatz
Wenn nun beispielsweise auf Doubles in den vier Zahlen 1,2,3 und 4 gewettet wird, so handelt es sich tatsächlich um 6 Wetten: 1,2/1,3/1,4/2,3/2,4/3,4. Wenn angenommen in diesem Beispiel die gezogenen Zahlen die Zahlen 1,2,3,4,5,6 sind, dann gelangt 6 mal der 51-fache Einsatz zur Auszahlung. Wenn hingegen die gezogenen Gewinnzahlen 1,3,4,5,6,7 sind, so wird 3 mal (für drei erzielte "Doubles") der 51-fache Wetteinsatz als Gewinn ausbezahlt. In entsprechender Weise können dann derartige Kombinationswetten bei Mehrfachziehungen gezogen werden, wobei maximal 5 Zahlen, je nach Wette, gewettet werden können, und beispielsweise maximal für 12 Ziehungen im voraus gewettet werden darf. Es wird dabei darauf gewettet, daß die gewetteten Kombinationen (z.B. "Doubles" oder "Trebles") in der gewählten Anzahl von Ziehungen mit den gewetteten Zahlen (oder der gewetteten Zahl) enthalten sind. Diese Form von Kombinationswetten über Mehrfach-Ziehungen ist völlig neu in ihrer Art, und sie wird dadurch in sinnvoller Weise ermöglicht, daß beim vorliegenden Wettsystem auf elektronische Weise die Ziehungen, nämlich mit Hilfe des Ziehungs-Rechners 10 und des Zufallsgenerators 11, in den erforderlich kurzen Zeitabständen durchgeführt werden können.

Der Zufallsgenerator 11 kann gemäß Fig.4 beispielsweise derart aufgebaut sein, daß eine Diodenschaltung 15 vorgesehen ist, wobei die das sog. "weiße" Rauschen enthaltende Spannung der Diode abgegriffen und einem Verstärker 16 zugeführt wird, der dieses Rauschen verstärkt und einem Komparator, Schmitt-Trigger oder dergl. Impulsformer 17 zuführt, dem gegebenenfalls an einem weiteren Eingang 18 ein Bezugssignal zugeführt wird, so daß bei Überschreiten des Bezugssignals durch das Ausgangssignal des Verstärkers 16 ein Impuls am Ausgang 19 des Impulsformers 17 abgegeben wird. Diese Impulsabgabe ist somit zufällig, und sie rührt vom Rauschen der Diode 15 her.

In Fig.5 ist in einem schematischen, vereinfachten Ablaufdiagramm der Vorgang bei der Überprüfung und Annahme einer Wette gezeigt. Die Wette kann dabei durch Einlesen eines ausgefüllten vorgedruckten Wettscheins, wie vorstehend erwähnt, an einem Selbstbedienungs-Terminal 3 angeboten werden, sie kann jedoch auch am Kassencomputer 5 gewünscht werden, wobei dann die Bedienungsperson entweder einen ausgefüllten Wettschein in einer Station 20 mit einer Leseeinheit einliest oder aber über eine Tastatur, wie bei 21 in Fig.5 gezeigt, die Wettdaten eingibt. Für diese Eingabe der Wettdaten durch eine Bedienungsperson ist es zweckmäßig, die aufgenommenen Wettdaten in einem Schritt 22 zu überprüfen und zu bestätigen, da - insbesondere bei der Eingabe über die Tastatur - auch ein Eingabefehler auftreten könnte. Vor allem können beim Schritt 22 auch sonst noch etwaige Änderungen bei den Zahlenwetten vorgenommen werden.

Nach der so durch Einlesen oder händische Eingabe erfolgten Wettdaten-Aufnahme werden diese Wettdaten über das WAN-Netz zum Verwaltungsrechner 12 im zentralen Rechnersystem 2 gesandt, wie in Fig.5 mit dem Block 23 veranschaulicht ist. Im zentralen Rechnersystem 2 bzw. in dessen Verwaltungsrechner 12 werden nunmehr die Wettdaten auf grundsätzliche Richtigkeit der Parameter (etwa Anzahl der gewetteten Zahlen, Anzahl der gewünschten Ziehungen etc.) sowie im Hinblick auf den individuellen maximalen Gewinn (bezogen auf diese eine Wette) sowie auf den maximalen Gesamtgewinn (auf Basis der bisher für die jeweiligen Ziehungen bereits akzeptierten Wetten) überprüft, vgl. Schritt 24 in Fig.5, und bei Annahme der Wette wird diese Wette (vorläufig) in eine Wettenliste für die aktuellen Ziehungen aufgenommen (Schritt 25 in Fig.5). Danach wird gemäß Schritt 26 der Preis des Wettickets und des möglichen Gewinns zur Annahmestelle 1 gesandt und dort an einem Bildschirm angezeigt. Der Wettende kann nun nochmals überlegen, ob er die Wette tatsächlich wünscht, oder ob er sie abzuändern wünscht. Gegebenenfalls erfolgt im Schritt 27 eine Bestätigung des Tickets und somit der Wette.

Wird die Wette nicht bestätigt, so wird die Wette im Schritt 28 wieder gestrichen.

Wird die Wette jedoch bestätigt, so wird gemäß Schritt 29 die Zahlung des Wetteinsatzes verlangt, und danach wird im Schritt 30 das Wetticket, versehen mit einer Ticketnummer in Barkode-Form, für den Wettenden ausgedruckt. Dieses Wetticket enthält in an sich herkömmlicher Weise alle Wettdaten, d.h. die gewetteten Zahlen sowie die gewettete Ziehung oder die gewetteten Ziehungen, gegebenenfalls die Angabe spezieller Kombinationswetten usw.

Vorstehend wurde bereits auf die Durchführung der Ziehungen mit Hilfe des Zufallsgenerators 11 hingewiesen, und nachstehend wird anhand der Fig.6 kurz auf den Vorgang bei einer derartigen Ziehung sowie bei der Gewinnermittlung eingegangen.

Gemäß Schritt 31 von Fig.6 wird laufend die Zeit bis zur nächsten Ziehung berechnet, wobei diese Zeit in den einzelnen Annahmestellen auch angezeigt wird, damit die Wettenden hierüber immer informiert sind. Im Schritt 32 gemäß Fig.6 werden sechs einzelne, unterschiedliche Zahlen mit Hilfe des Zufallsgenerators 11 und des Ziehungs-Rechners 10 auf die beschriebene Weise "gezogen", und die gezogenen Zahlen werden im nächsten Schritt 33 dem Verwaltungsrechner 12 übermittelt. Für eine Zeit von ca. 1 Minute kann nun, gemäß Schritt 34, die Annahme von Wetttickets gesperrt werden, wobei während dieser Zeit in den einzelnen Annahmestellen 1 eine Ziehungs-Animation läuft, um den Wettenden in den Annahmestellen in anschaulicher Weise die "Ziehung" der Gewinnzahlen zu präsentieren.

Mit einem Block 35 ist schematisch veranschaulicht, dass den einzelnen Annahmestellen 1 bei der Präsentation von Tickets im Hinblick auf eine Gewinn-Überprüfung jeweils die Ziehungs-Ergebnisse vom Verwaltungsrechner 12 mitgeteilt werden, und um gekehrt werden aufgrund des eingelesenen Wetttickets die gewetteten Zahlen auch dem Verwaltungsrechner 12 im zentralen Rechnersystem 2 mitgeteilt. Aufgrund dessen können vom Verwaltungsrechner 12 unter Zugreifen auf die im Speicher 13 gespeicherten Ziehungsergebnisse, durch Vergleich der gewetteten Zahlen mit diesen gezogenen Gewinnzahlen, durch Feststellen der etwaigen Übereinstimmungen sowie weiters, auf Basis dieser Übereinstimmungen, unter Zugreifen auf Daten betreffend Gewinnauszahlungen, die für die jeweiligen Übereinstimmungen und Gewinnfälle im zentralen Speicher 13 in Tabellen gespeichert sein können, die Wettgewinne berechnet werden (Block 36). Mit einem Block 37 ist sodann in Fig.6 schematisch angedeutet, dass die Sperre der Annahme von Wetttickets wieder aufgehoben wird, wobei dieser Schritt selbst - verständlich parallel zu den Schritten 35 und 36 ablaufen wird.

Der Verwaltungsrechner 12 bildet wie erwähnt eine Prüfeinrichtung für die gewünschten Wetten hinsichtlich allgemeiner Parameter sowie des möglichen Überschreitens des maximalen Wettgewinns. Zusammen mit den Transfer-Rechnern 4 bzw. 14 bildet er auch eine Prüfeinrichtung, um bei Ausfall bzw. Störung einer Verbindung zu einer Annahmestelle 1.x diese Annahmestelle 1.x für eine Wetten-Annahme zu sperren. Diese Funktion ergibt sich einfach bereits daraus, daß Wetten in den Annahmestellen nur bei einer aufrechten Kommunikationsverbindung zwischen ihnen und dem zentralen Rechnersystem 2 angenommen werden können. Eine Prüfeinheit kann dem Ziehungs-Rechner 10 zugeordnet sein, um die ordnungsgemäße Funktion des Zufallsgenerators 11 und dessen Verbindung zum Ziehungs-Rechner 10 laufend zu überprüfen. Im Fall einer Störung wird hier eine Meldung an den Verwaltungsrechner 12 abgegeben, so daß von diesem sofort an allen Annahmestellen 1 die Annahme von Wetten gesperrt wird.

Wie vorstehend erwähnt wird bevorzugt für die Wetten eine Überprüfung hinsichtlich eines möglichen Überschreitens eines maximalen Wettgewinns vorgenommen. Zusätzlich oder anstatt dessen kann auch einfach eine Überprüfung des jeweiligen Wetteinsatzes auf ein Maximum hin vorgenommen werden, bevor die Wette angenommen wird. Es kann auch eine derartige Limit-Überprüfung für die einzelnen Annahmestellen selbst vorgesehen werden, wenn diese unabhängig hinsichtlich der Annahme von Wetten und der Auszahlung von Wettgewinnen agieren. Derartige weitgehend selbständige Annahmestellen oder "Shops" können mit dem zentralen Rechnersystem verbunden sein, es kann jedoch eine Verteilung der Haftung bei den Wettgewinnen in der Form vorgesehen sein, daß bis zu niedrigeren Wettgewinnen die Annahmestelle für die Auszahlung des Wettgewinns haftet, und daß ab einem vorgegebenen Limit die Haftung an die zentrale Wettstelle übergeht, was auch in der Verrechnung zwischen der Annahmestelle und der Zentrale berücksichtigt wird.

Dementsprechend kann beispielsweise beim Schritt 24 in Fig.5, wo die angebotenen Wetten auf etwaige Limits hin überprüft werden, eine Prüfung derart vorgenommen, wie sie schematisch in Fig.7 veranschaulicht ist. Dabei wird gemäß Feld 38 der Wetteinsatz bzw. die mögliche Gewinnauszahlung festgestellt, und es wird bei 39 abgefragt, ob ein vorgegebener, für die jeweilige Annahmestelle spezifischer Grenzwert, das sog. "Shop-Limit", erreicht wird. Hierbei kann es sich um einen maximalen Wetteinsatz oder eine maximal mögliche Ticket-Gewinnauszahlung handeln.

Wenn dieser Grenzwert erreicht wird, wird dies im Annahme-Rechnersystem ebenso wie im zentralen Rechnersystem, beispielsweise durch Setzen eines Flags, vermerkt, wie dies in Fig.7 bei 40 angegeben ist. Wenn das Shop-Limit jedoch nicht erreicht wird, bedeutet dies, daß ein etwaiger Gewinn durch die Annahmestelle selbst auszuzahlen wäre, was gemäß Feld 41 ebenfalls vermerkt wird. Danach läuft das Programm wie vorstehend anhand der Fig.5 allgemein beschrieben, unter Annahme der Wette gemäß dem dort erläuterten Schritt 25, weiter ab.

## Patentansprüche

1. Wettsystem für Zahlenwetten, bei denen der Wettgewinn jeweils ein vorgegebenes Vielfaches des jeweiligen Wetteinsatzes, abhängig vom Typ der Wette, beträgt, mit wenigstens einem Rechner (1) zur Annahme von Zahlenwetten und mit einem Ziehungs-Rechner (10) zur Ziehung von Gewinnzahlen, dem ein Zufallsgenerator (11) zur Bildung einer Reihe von Zufallszahlen zugeordnet ist, denen zeitgesteuert die Gewinnzahlen entnommen werden, wobei der Ziehungs-Rechner (10) Teil eines zentralen Rechnersystems (2) ist, das zur Berücksichtigung von für mehrere Ziehungen in Kombination gewetteten Zahlen eingerichtet ist und wenigstens einen zentralen Wettdaten-Speicher (13) zur Speicherung von Wettergebnissen für bestimmte, vorgegebene Kombinationswetten für Mehrfachziehungen sowie wenigstens einen Wettdaten-Verwaltungsrechner (12) enthält, der eingerichtet ist, für eine etwaige Gewinnermittlung bei einem zu überprüfenden Ticket mit Wettdaten die eingelesenen Ticket-Wettdaten mit den im Wettdaten-Speicher (13) gespeicherten Gewinnzahlen der fraglichen Ziehungen zu vergleichen und bei zumindest teilweiser Übereinstimmung den erzielten Gewinn aufgrund von gespeicherten Informationen zu ermitteln.

2. Wettsystem nach Anspruch 1, **dadurch gekennzeichnet, dass** der Zufallsgenerator (11) ein mit dem Ziehungs-Rechner (10) verbundener gesonderter Schaltkreis ist.

3. Wettsystem nach Anspruch 2, **dadurch gekennzeichnet, dass** der Schaltkreis des Zufallsgenerators (11) ein durch eine Diode (15) oder einen Widerstand gebildetes Schaltungselement enthält, dessen Rauschen verstärkt und einem Impulsformer (17) zugeführt wird.

4. Wettsystem nach einem der Ansprüche 1 bis 3, **dadurch gekennzeichnet, dass** mehrere lokale Annahme-Rechnersysteme (1) mit dem zentralen Rechnersystem (2), z.B. über Kommunikationsleitungen, verbunden sind.

5. Wettsystem nach einem der Ansprüche 1 bis 4, **gekennzeichnet durch** eine Überprüfungseinrichtung (12) für die Parameter der gewünschten Wetten vor deren Annahme, wie die Anzahl der gewetteten Zahlen, den Wetten-Typ oder die Anzahl der Ziehungen, für die die Wette gewünscht wird.

6. Wettsystem nach einem der Ansprüche 1 bis 5, **gekennzeichnet durch** eine Prüfeinheit (12) für die Annahme von Wetten, deren Wetteinsatz oder maximal mögliche Gewinnauszahlung unter einem vorgegebenen Höchstbetrag liegt.

7. Wettsystem nach einem der Ansprüche 1 bis 6, **dadurch gekennzeichnet, dass** der Wettdaten-Verwaltungsrechner (12) eine Prüfeinheit für die Annahme von Wetten mit einem maximalen Wetteinsatz oder einer maximalen Gesamt-Gewinnzahlung für alle Wetten pro Ziehung unter einem vorgegebenen Maximalbetrag bildet.

8. Wettsystem nach einem der Ansprüche 1 bis 7, **dadurch gekennzeichnet, dass** dem Ziehungs-Rechner (10) ein Prüfmodul zur Überwachung der ordnungsgemäßen Funktion des Zufallsgenerators (11) zugeordnet ist, wobei im Fall einer Störung, z.B. einer unterbrochenen Verbindung zwischen dem Zufallsgenerator (11) und dem Ziehungs-Rechner (10), die Annahme von Wetten generell gesperrt wird.

9. Wettsystem nach einem der Ansprüche 4 bis 8, mit mehreren Annahme-Rechnern (1), **dadurch gekennzeichnet, dass** im Fall einer Verbindungsstörung zwischen einem Annahme-Rechner (1) und dem zentralen Rechnersystem (2) der zugehörige Annahme-Rechner (1) für die Annahme von Wetten gesperrt wird.

10. Wettsystem nach einem der Ansprüche 1 bis 9, **dadurch gekennzeichnet, dass** der Wettdaten-Verwaltungsrechner (12) zur Vergabe und Zuordnung von eindeutigen Nummern für die angenommenen Wetten eingerichtet ist.

## Claims

1. A betting system for numerical bets in which the betting prize in each case is a pre-determined multiple of the respective stake, depending on the type of bet, the system comprising at least one computer (1) for accepting numerical bets, and a draw computer (10) for drawing winning numbers with a random number generator (11) associated therewith for generating a series of random numbers from which the winning numbers are taken at timed intervals, the draw computer (10) being part of a central computer system (2) which is adapted for allowing numbers betted for several draws in combination and which comprises at least one central betting data memory (13) for storing betting results for certain, pre-determined combination bets for multiple draws, as well as at least one betting data administrating computer (12) adapted to compare the ticket betting data read with the winning numbers of the draw in question stored in the betting data memory (13) for determining a possible prize for a ticket to be checked and, in case of at least a partial correspondence, to determine the prize obtained on the basis of the stored information.

2. A betting system according to claim 1, **characterised in that** the random number generator (11) is a separate circuit connected with the draw computer (10).

3. A betting system according to claim 2, **characterised in that** the circuit of the random number generator (11) comprises a circuit element formed by a diode (15) or a resistor whose noise is amplified and supplied to a pulse former (17).

4. A betting system according to any one of claims 1 to 3, **characterised in that** several local acceptance computer systems (1) are connected with the central computer system (2), e.g. via communication lines.

5. A betting system according to any one of claims 1 to 4, **characterised by** a checking device (12) for the parameters of the desired bets before the latter are accepted, such as the amount of numbers betted, the type of bet or the number of draws for which the bet is desired.

6. A betting system according to any one of claims 1 to 5, **characterised by** a checking unit (12) for the acceptance of bets the stake of which or greatest possible prize payment of which is below a pre-determined maximum amount.

7. A betting system according to any one of claims 1 to 6, **characterised in that** the betting data administrating computer (12) forms a checking unit for the acceptance of bets with a maximum stake or with a maximum total prize payment for all the bets per draw below a pre-determined maximum amount.

8. A betting system according to any one of claims 1 to 7, **characterised in that** a checking module for monitoring the proper functioning of the random number generator (11) is associated with the draw computer (10), the acceptance of bets being generally blocked in case of a failure, e.g. if the connection between the random number generator (11) and the draw computer (10) is interrupted.

9. A betting system according to any one of claims 4 to 8, comprising several acceptance computers (1), **characterised in that**, if the connection between an acceptance computer (1) and the central computer system (2) is disturbed, the associated acceptance computer (1) is blocked for accepting bets.

10. A betting system according to any one of claims 1 to 9, **characterised in that** the betting data administrating computer (12) is adapted for delivering and allocating unambiguous numbers for the accepted bets.

## Revendications

1. Système de pari pour des loteries portant sur des nombres, dans lesquelles le gain du pari est égal respectivement à un multiple prédéterminé du montant respectif du pari, en fonction du type de pari, comportant au moins un calculateur (1) servant à recevoir des paris de loterie et un calculateur de tirage (10) pour tirer les nombres gagnants et auquel est associé un générateur de nombres aléatoires (11) servant à former une série de nombres aléatoires, parmi lesquels les nombres gagnants sont tirés d'une manière commandée dans le temps, dans lequel le calculateur de tirage (10) fait partie d'un système de calculateur central (2), qui est conçu pour tenir compte de nombres pariés en combinaison pour plusieurs tirages, et au moins une mémoire centrale (13) de données de paris pour mémoriser des résultats de paris pour certains paris combinés prédéterminés pour des tirages multiples, et contient au moins un calculateur (12) de gestion de données de paris, qui est conçu pour, lors d'une éventuelle détermination de gain pour un ticket devant être contrôlé portant des données de pari, comparer les données de pari lues du ticket aux nombres gagnants, mémorisés dans la mémoire (13) de données de pari, des tirages en question et, en cas de coïncidence au moins partielle, déterminer le gain obtenu sur la base d'informations mémorisées.

2. Système de pari selon la revendication 1, **caractérisé en ce que** le générateur de nombres aléatoires (11) est un circuit particulier relié au calculateur de tirage (10).

3. Système de pari selon la revendication 2, **caractérisé en ce que** le circuit du générateur de nombres aléatoires (11) contient un élément de circuit, qui est formé par une diode (15) ou une résistance et dont le bruit est amplifié et est envoyé à un dispositif de mise en forme d'impulsions (17).

4. Système de pari selon l'une des revendications 1 à 3, **caractérisé en ce que** plusieurs systèmes locaux de calculateurs de réception (1) sont reliés au système de calculateur central (2), par exemple par l'intermédiaire de lignes de communication.

5. Système de pari selon l'une des revendications 1 à 4, **caractérisé par** un dispositif de contrôle (12) pour contrôler les paramètres des paris désirés avant leur réception, comme par exemple le nombre des nombres pariés, le type de pari ou le nombre des tirages, pour lesquels le pari est souhaité.

6. Système de pari selon l'une des revendications 1 à 5, **caractérisé par** une unité de contrôle (12) pour la réception de paris, le montant de ces paris ou un montant de gain maximum possible au-dessous d'une valeur maximale prédéterminée.

7. Système de pari selon l'une des revendications 1 à 6, **caractérisé en ce que** le calculateur (12) de gestion des données de paris forme une unité de contrôle pour la réception de paris avec un montant maximum de paris ou un montant de gain total maximum pour tous les paris à chaque tirage, au-dessous d'une valeur maximale prédéterminée.

8. Système de pari selon l'une des revendications 1 à 7, **caractérisé en ce qu'**au calculateur de tirage (10) est associé un module de contrôle servant à contrôler le fonctionnement correct du générateur de nombres aléatoires (11), la réception de paris étant bloquée d'une manière générale dans le cas d'une perturbation, par exemple une liaison interrompue entre le générateur de nombres aléatoires (11) et le calculateur de tirage (10).

9. Système de pari selon l'une des revendications 4 à 8, comportant plusieurs calculateurs de réception (1), **caractérisé en ce que** dans le cas d'une perturbation de la liaison entre le calculateur de réception (1) et le système de calculateur central (2), le calculateur de réception (1) associé est bloqué pour la réception de paris.

10. Système de pari selon l'une des revendications 1 à 9, **caractérisé en ce que** le calculateur (12) de gestion des données de pari est agencé pour délivrer et associer des nombres sans équivoque pour les paris reçus.
